# FASCICULE DE BREVET EUROPEEN

(11) **EP 0 948 452 B1**
(45) Date de publication et mention de la délivrance du brevet: **02.05.2002**
(21) Numéro de dépôt: 97951280.3
(22) Date de dépôt: 09.12.1997
(51) Int. Cl.: B65H 33/12, B65H 33/02, B65H 31/06

(54) **PROCEDE DE FORMATION ET DE TRANSPORT DE CARTOUCHES DE CAHIERS IMPRIMES AINSI QUE SON DISPOSTIF DE MISE EN OEUVRE**
VERFAHREN ZUR BILDUNG VON EINHEITEN AUS GESTAPELTEN BEDRUCKTEN BöGEN, SOWIE EINEVORRICHTUNG ZUR AUSFüHRUNG DES VERFAHRENS.
METHOD FOR FORMING AND TRANSPORTING CARTONS OF PRINTED BOOKLETS AND IMPLEMENTING DEVICE

(30) Priorité: 10.12.1996 FR 9615147
(43) Date de publication de la demande: 13.10.1999
(73) Titulaire: Réalisations, Etudes & Commercialisation de Matériel pour l'Industrie, RECMI, 72400 La Ferté Bernard (FR)
(72) Inventeur: BODEREAU, Jean-Pierre, F-72400 La Ferté Bernard (FR)
(74) Mandataire: Dawidowicz, Armand
(86) Numéro de dépôt international: FR9702240
(87) Numéro de publication internationale: WO9825846

(56) Documents cités:
- EP-A- 0 384 255
- EP-A- 0 623 542
- FR-A- 2 724 147
- FR-A- 2 733 217

## Description

L'invention concerne l'empilage de cahiers imprimés en vue de former des cartouches desdits cahiers qui sont ensuite comprimées pour un emballage par cerclage en vue de leur expédition.

On connaît des installations de traitement de cahiers imprimés du type comportant un convoyeur d'amenée d'une nappe de cahiers, une tête d'empilage horizontale à amenée verticale, les cahiers s'empilant sur une table d'empilage le dos reposant contre ladite table, et un chariot presseur permettant la prise d'une cartouche de cahiers formée pour l'emmener vers un poste d'emballage, en particulier de cerclage.

Dans certaines installations, la séparation des cahiers empilés se fait préalablement, au niveau du convoyeur d'amenée, en créant un intervalle entre les cahiers dans la nappe. Lorsque les cahiers arrivent ensuite sur la table d'empilage, l'intervalle est reproduit dans l'empilement de cahiers. La cartouche en formation est donc formée dès l'apparition de cet espace dans l'empilage. Un chariot presseur comportant une partie avant et une partie arrière peut alors être mis en place de part et d'autre de la cartouche pour presser celle-ci et l'amener vers le poste de cerclage. Dans le cadre d'une installation semi-automatique, c'est l'opérateur qui commande le transfert du chariot presseur contenant une cartouche vers le poste de cerclage. La formation des cartouches se fait donc régulièrement.

On connaît, par FR-A-2 733 217, un procédé de séparation de cartouche au sein d'une cartouche en formation, procédé dans lequel on amorce un écartement entre les dos de deux cahiers empilés afin d'introduire un séparateur dont les deux parties écartables séparent ensuite la cartouche formée de la nouvelle cartouche en formation. Cette séparation a lieu automatiquement et de manière régulière selon des moyens de temporisation tels que le nombre de cahiers empilés, un intervalle de temps d'empilage prédéterminé, etc.

Dans le cas d'une installation semi-automatique, le chariot presseur est transféré par l'opérateur vers le poste de cerclage et, dans le cas des deux types de séparation de cartouches évoqués précédemment, l'opérateur est tenu d'effectuer ce transport de manière régulière et par conséquent, d'être toujours présent lorsque la séparation est réalisée pour éviter les perturbations dans l'empilage continu et la formation de cartouches en continu. De plus, aucun pressage autre que par la force exercée par l'opérateur n'est envisagé au sein de la cartouche.

Dans le document EP-A-0 623 542, on décrit un procédé de formation d'une cartouche de cahiers imprimés dans lequel l'amorce d'écartement entre deux cahiers est réalisée au sein de la nappe de cahiers entrant sur une table d'empilage en sortie de la tête d'empilage, les éléments d'amorce étant entraînés en translation depuis l'extérieur de la table d'empilage pour s'intercaler entre deux cahiers en sortie de la tête d'empilage. De manière à avoir une longueur de cartouche fixe, l'amorce a lieu de manière systématique à intervalles réguliers à un point précis du dispositif sans intervention de l'opérateur puis on introduit les éléments de séparation ultérieurement sans corrélation avec la présence de la partie arrière d'un chariot presseur. Le dispositif de transport comporte deux éléments porteurs montés coulissants au-dessus de la table d'empilage et pourvue de deux parties écartables de part et d'autre de la table d'empilage.

Le document EP-A-0 384 255 décrit une machine pour former des paquets de cahier imprimés depuis un flux continu de cahiers et qui comprend un convoyeur sans fin pour avancer les cahiers empilés verticalement, des organes de séparation constitués de deux éléments parallèles qui s'introduisent transversalement dans l'empilement de cahiers, des moyens de déplacement desdits éléments d'écartement pour définir des espaces et des moyens de préhension des extrémités de la cartouche définies.

On connaît également par FR-A-2 724 147, un procédé de formation d'une cartouche obtenue par le soulèvement des cahiers formant la cartouche à l'aide d'un plateau de levage dont les parties constitutives s'intègrent dans la table d'empilage. Ainsi, jusqu'au moment où on atteint la longueur de cartouche désirée, le plateau de levage est intégré à la table d'empilage et coopère à l'avancée de ladite cartouche puis en se soulevant, il crée une séparation des cahiers. Une lame peut alors être insérée par l'opérateur entre la cartouche soulevée et la nouvelle cartouche en formation. La cartouche formée est ensuite entraînée par l'opérateur vers l'avant du dispositif, l'opérateur maintenant manuellement la partie arrière de la cartouche.

Dans ce procédé, l'opérateur est obligé de maintenir la plaque et la cartouche pendant le transport jusqu'au poste de cerclage. De ce fait, la qualité de la cartouche empilée dépend en grande partie de la dextérité et de la motivation de l'opérateur.

En outre, ce procédé nécessite obligatoirement la présence de l'opérateur qui met en place la lame permettant de maintenir la nouvelle cartouche en formation et qui maintient la partie arrière de la cartouche formée.

Ce procédé est, par conséquent, compliqué puisqu'il nécessite la présence de l'opérateur et une structure particulière de la table d'empilage intégrant le plateau de levage et de plus, il n'est pas d'une utilisation aisée pour l'opérateur contraint d'être présent à chaque séparation.

En effet, dans le cadre d'une installation semi-automatique, l'opérateur doit pouvoir être libre de passer un laps de temps variable sur un autre poste et il doit pouvoir laisser s'empiler les cahiers imprimés en continu sans que la séparation de ceux-ci n'intervienne afin d'éviter tout risque d'incidents alors qu'il n'est pas présent pour transporter la cartouche formée.

A cet effet, l'invention propose un procédé de séparation et de transport d'une cartouche de cahiers empilés dans lequel la séparation et le transport des cartouches sont effectués uniquement au sein d'une cartouche en formation lorsque l'opérateur le souhaite en laissant par ailleurs s'effectuer l'empilage en continu.

En conséquence, l'invention a pour objet un procédé de séparation et de transport de cartouches de cahiers empilés en vue de leur emballage en particulier par cerclage, lesdits cahiers étant empilés horizontalement de haut en bas, procédé dans lequel on amène un chariot presseur de telle sorte que sa partie avant repose contre l'avant de la cartouche en formation dont l'avant repose contre une partie écartable d'un séparateur, comportant deux parties écartables, et sa partie arrière étant sous la cartouche de cahiers empilés en formation, l'entraînement en déplacement du chariot presseur étant effectué par un opérateur soit manuellement soit en commandant son actionnement, on retire sous la cartouche en formation ladite partie écartable du séparateur, on amorce, par le dessous de la cartouche en formation un écartement entre deux dos de cahiers adjacents au sein de ladite cartouche en formation et on introduit dans ledit écartement les deux parties écartables du séparateur lorsque ledit séparateur est en coïncidence avec la partie arrière du chariot presseur, on écarte de l'extrémité de la cartouche en formation l'extrémité arrière de la cartouche de cahiers empilés ainsi formée en écartant les deux parties écartables du séparateur, on introduit dans l'écartement un élément de la partie arrière du chariot presseur, on retire sous la cartouche la partie écartable du séparateur du côté de la cartouche formée, on emmène ladite cartouche formée avec le chariot presseur, l'entraînement en déplacement du chariot presseur étant effectué par un opérateur soit manuellement soit en commandant son actionnement, et on laisse en butée l'autre partie écartable du séparateur contre l'avant de la cartouche en formation.

Ainsi, de manière avantageuse, l'introduction du séparateur au sein d'une cartouche en formation afin de provoquer la séparation de la cartouche formée n'intervient que lorsque le chariot presseur est amené sous la table d'empilage pour saisir ladite cartouche formée. Ce chariot presseur, dont l'écartement entre la partie avant et la partie arrière détermine avantageusement la dimension d'une cartouche, est manipulable en déplacement par l'opérateur.

Ainsi, soit le chariot presseur est entraîné en translation manuellement par l'opérateur soit l'entraînement en translation dudit chariot est motorisé et l'opérateur en commande l'actionnement.

C'est donc ce dernier qui détermine la séparation d'une cartouche en provoquant l'amenée du chariot presseur sous la table d'empilage au niveau de la cartouche en formation.

L'invention concerne également un dispositif pour la mise en oeuvre du procédé selon l'invention, du type comprenant : un convoyeur d'amenée des cahiers imprimés, une tête d'empilage horizontale des cahiers, une table d'empilage sur laquelle les cahiers reposent sur le dos, un dispositif de séparation d'une cartouche de cahiers empilés du type comprenant un séparateur, monté sur un chariot mobile sous la table d'empilage et comportant un organe d'amorçage d'écartement entre deux dos de cahiers et deux parties écartables l'une de l'autre pouvant être introduites entre deux cahiers, un chariot presseur mobile sous la table d'empilage comportant une partie avant et une partie arrière, un tunnel de cerclage, caractérisé en ce que le chariot presseur est actionnable en déplacement par l'opérateur et en ce que le séparateur comporte des moyens pour entraîner les deux parties écartables du séparateur en saillie au-dessus de, et en retrait au-dessous de la table d'empilage, indépendamment l'une de l'autre, lesdites parties écartables du séparateur étant introduites ensemble au sein de la cartouche en formation, l'amorce d'écartement étant déclenchée lorsque le chariot mobile du séparateur se trouve en coïncidence sous la table d'empilage avec la partie arrière du chariot presseur, la partie écartable du séparateur du côté de la cartouche formée étant retirée sous la table d'empilage lorsqu'un élément de la partie arrière du chariot presseur s'est introduit dans l'espace formé par l'écartement des parties du séparateur et l'autre partie écartable du séparateur étant retirée sous la table d'empilage lorsque le chariot mobile du séparateur se trouve en coïncidence avec la partie avant du chariot presseur.

Lors de son introduction dans l'empilage, le séparateur se solidarise avec la table d'empilage par une liaison mécanique et présente une vitesse d'avancée synchrone à celle de ladite table.

Lorsque l'écart est formé entre les deux cartouches par écartement des parties écartables du séparateur, la partie du séparateur située derrière la cartouche formée est entraînée en retrait sous la table d'empilage, libérant ainsi la cartouche formée qui peut être saisie par le chariot presseur tandis que la partie du séparateur à l'avant de la nouvelle cartouche en formation reste en saillie au-dessus de la table d'empilage et sert d'organe d'accompagnement à la nouvelle cartouche en formation.

En conséquence, le dispositif de séparation étant mobile et pouvant se synchroniser avec la table d'empilage pour avancer, il accompagne la nouvelle cartouche en formation, ce qui permet un empilage en continu sans aucune interruption et en particulier sans aucune séparation tant que le chariot presseur n'est pas ramené.

On évite ainsi avec le procédé de séparation et de transport de cartouches selon l'invention de monopoliser l'opérateur comme cela était le cas avec les procédés dans lesquels la séparation des cartouches était automatiquement régulièrement réalisée. L'opérateur peut ainsi laisser s'empiler les cahiers et organiser son travail puisqu'il choisit lui-même le moment auquel il souhaite effectuer une séparation.

Le cycle de fonctionnement du dispositif selon l'invention est le suivant. Pour provoquer une séparation au sein de l'empilage, l'opérateur amène le chariot presseur vers l'empilage et, en particulier, la partie avant du chariot presseur contre l'extrémité avant de la cartouche en formation.

L'extrémité avant de cette cartouche en formation est maintenue sur la table d'empilage par une partie écartable du séparateur qui, lié mécaniquement à la table d'empilage, avance de manière synchrone à celle-ci. La mise en place de la partie avant du chariot presseur contre la tête de la cartouche en formation met en coïncidence, sous la table d'empilage, le chariot mobile du séparateur et la partie avant du chariot presseur, ce qui, une fois détecté, provoque le retrait de la partie écartable du séparateur sous la table d'empilage.

La partie avant du chariot presseur repose contre l'extrémité avant de la cartouche formée et est libre en translation sous la table d'empilage. Par conséquent, ladite partie avant du chariot presseur est entraînée en déplacement selon la vitesse d'avancée de la table d'empilage. De ce fait, la partie arrière du chariot presseur est également entraînée en translation selon la vitesse d'avancée de la table d'empilage.

Une fois la partie écartable du séparateur amenée en retrait sous la table d'empilage, le séparateur se désynchronise d'avec la table d'empilage et peut être entraîné en translation dans le sens inverse du sens d'avancée de la table d'empilage ou bien rester immobile ; dans le deux cas, on cherche à le faire venir en coïncidence avec la partie arrière du chariot presseur de telle sorte que, lorsque la mise en coïncidence du séparateur et de la partie arrière du chariot presseur est détectée, par exemple à l'aide d'un capteur optique, l'amorce entre le dos de deux cahiers est déclenchée et ledit séparateur peut à nouveau être introduit au sein d'une cartouche.

Une fois, le séparateur en coïncidence avec la partie arrière du chariot presseur, l'amorçage au sein de la cartouche entraîne en synchronisme le séparateur avec la cartouche tandis que la partie arrière du chariot presseur est entraînée par l'avancée de la partie avant du chariot presseur entraînée par la cartouche, le séparateur est donc synchrone avec la partie arrière du chariot presseur et peut alors être introduit dans la cartouche pour pratiquer une séparation.

De préférence, on prévoit une butée sous la table d'empilage contre laquelle le séparateur vient buter et qui détermine une longueur minimum d'empilage avant qu'une séparation soit autorisée lors de la mise en coïncidence et de la synchronisation du séparateur et de la partie arrière du chariot presseur.

Lorsque la partie arrière du chariot presseur vient en coïncidence avec le chariot mobile du séparateur, on déclenche l'amorce d'écartement au sein de la cartouche en formation et on introduit les parties écartables du séparateur entre deux cahiers de manière à former une nouvelle cartouche. Le séparateur se lie à nouveau à la table d'empilage et avance de manière synchrone à celle-ci.

Les deux parties du séparateur introduites ensemble au sein de la cartouche sont alors écartées l'une de l'autre afin de séparer la cartouche formée de la nouvelle cartouche en formation.

Un élément de la partie arrière du chariot presseur fait alors saillie au-dessus de la table d'empilage dans l'intervalle créé entre les deux cartouches et, par conséquent, entre les deux parties écartables du séparateur.

Entre l'élément de la partie arrière du chariot presseur en saillie et la partie écartable avant du séparateur du côté cartouche formée, un espace est créé dans lequel l'opérateur peut aisément mettre en place une plaque de maintien à l'extrémité de la cartouche formée. On évite ainsi toute manipulation manuelle des cahiers par l'opérateur pour mettre en place ladite plaque.

Afin de permettre la saisie de la cartouche formée par la partie avant et la partie arrière du chariot presseur, on entraîne en retrait sous la table d'empilage la partie écartable du séparateur se trouvant du côté de la cartouche formée.

L'opérateur peut alors commander le pressage de la cartouche par le chariot presseur, les parties avant et arrière dudit chariot presseur se rapprochant l'une de l'autre. Au bout d'un temps de pressage minimum, les guidages du chariot se soulèvent pour permettre la désolidarisation de la cartouche avec la table d'empilage afin de permettre le transport de ladite cartouche, puis on entraîne le chariot presseur, portant la cartouche, vers le poste de cerclage.

Le chariot presseur comporte un système de compression intégré, de préférence, des vérins suffisamment puissants et actionnables par l'opérateur pour effectuer le pressage de la cartouche empilée. On obtient ainsi une force de compression élevée et constant permettant en particulier de choisir une cadence de travail moins élevée dans la mesure où l'opérateur peut prendre des cartouches plus longues à l'empilage et les comprimer facilement à une même longueur pressée en sortie.

La partie du séparateur du côté de la nouvelle cartouche en formation reste en saillie au-dessus de la table d'empilage et accompagne l'avancée de ladite nouvelle cartouche et, par conséquent, permet ainsi un empilage en continu.

Au poste de cerclage comportant en particulier un tunnel, la cartouche est introduite dans ledit tunnel dont la fermeture et le déclenchement du cycle de cerclage sont commandés par l'opérateur. De préférence, l'ouverture du tunnel peut être automatique à la fin du cycle de cerclage de manière à indiquer, par exemple, à l'opérateur que le chariot presseur est libre.

Dès que le chariot presseur est de nouveau libre, il peut être ramené vers la cartouche en formation par l'opérateur de manière à réaliser une nouvelle séparation.

Le procédé selon l'invention permet donc de réaliser des cartouches de qualité dans la mesure où les opérations nécessitant de la précision telles que l'empilage, la séparation de cartouche, la création d'espace pour insérer une plaque et le maintien de la compression de la cartouche pendant le transport sont réalisées de manière automatique tandis que l'opérateur n'est sollicité que pour des opérations simples telles que la commande du pressage de la cartouche, le transfert de la cartouche vers le poste de cerclage et la commande du cerclage de ladite cartouche, ne nécessitant pas une dextérité particulière.

On décrira maintenant un exemple de réalisation de l'invention plus en détail en référence au dessin dans lequel la figure unique représente une vue schématique en élévation latérale d'un dispositif selon l'invention.

Un dispositif semi-automatique selon l'invention comporte un convoyeur d'entrée 1 qui achemine des cahiers C sous forme de nappe jusqu'à une tête d'empilage 2.

Cette tête d'empilage 2 permet de réaliser de manière continue un empilage horizontal desdits cahiers C sur une table d'empilage 3. Il n'apparaît aucune interruption dans l'empilage E. La table d'empilage 3 accueille les cahiers C qui reposent dessus par leur dos.

Le dispositif comporte également un poste d'emballage, en particulier un poste de cerclage 4. Ce poste 4 comporte un tunnel de cerclage dans lequel une cartouche de cahiers empilés est introduite pour y être cerclée.

Sous la table d'empilage 3 est monté un dispositif de séparation comprenant un séparateur monté sur un chariot 5 mobile en translation sous la table d'empilage 3 et comportant des moyens de liaison mécanique avec la table d'empilage 3 de telle sorte que le séparateur, lorsqu'il est en liaison mécanique avec ladite table d'empilage 3, avance de manière synchrone à ladite table 3.

Le séparateur comporte, montés sur le chariot 5, un dispositif d'amorçage d'écartement entre deux dos de cahiers empilés (non représenté) et deux parties 6a, 6b écartables l'une de l'autre et qui peuvent s'introduire entre deux cahiers pour provoquer la séparation d'une cartouche.

On prévoit également un chariot presseur 7 dont la capacité est réglable en fonction de la dimension de cartouche souhaitée. Ce chariot presseur 7 est mobile et actionnable manuellement par l'opérateur et il permet de saisir une cartouche formée, de la presser et de la transporter vers le poste de cerclage 4.

Le chariot presseur 7 comporte une partie avant 8, dont une portion 8a fait saillie au-dessus de la table d'empilage 3 et permet de venir en appui contre l'extrémité avant de la cartouche en formation.

La partie arrière 9 du chariot presseur 7 présente un élément 9a, tel qu'un doigt, propre à faire saillie au-dessus de la table d'empilage 3 afin de venir saisir l'extrémité arrière d'une cartouche formée, cet élément 9a étant rétracté lors de la mise en place de la partie arrière 9 du chariot presseur 7 sous la table d'empilage 3.

Le chariot presseur 7 comporte un système de compression intégré. Ainsi, les parties avant 8 et arrière 9 du chariot presseur 7 sont reliées par des vérins qui, actionnés, permettent le rapprochement et l'écartement desdites parties 8 et 9.

La liaison entre la partie avant 8 du chariot presseur 7 et sa partie arrière 9 est réalisée mécaniquement de manière à permettre un réglage de l'intervalle entre lesdites parties avant et arrière. Cette liaison est du type tige/clavette et permet de régler le chariot presseur 7 en fonction de la longueur de cartouche désirée.

Ainsi, lorsque le séparateur a été introduit au sein de la cartouche en formation, les parties écartables 6a et 6b sont écartées l'une de l'autre, créant une séparation au sein de l'empilage E. L'élément 9a est alors introduit dans l'écart formé dans l'empilage entre les deux parties écartables 6a et 6b tandis que la partie avant 8 du chariot presseur 7 repose contre l'extrémité avant de la cartouche. De préférence, l'opérateur introduit alors une plaque de maintien au niveau de l'extrémité arrière de la cartouche formée dans l'espace créé entre l'élément 9a du chariot presseur 7 et la partie écartable 6a du séparateur.

Une fois l'élément 9a introduit et la plaque mise en place, la partie 6a du séparateur du côté de la cartouche formée est entraînée en retrait sous la table d'empilage 3 de manière à permettre le pressage de la cartouche par le chariot presseur 7.

La partie écartable 6b du séparateur reste en saillie au-dessus de la table d'empilage 3 et sert d'élément de maintien à la nouvelle cartouche en formation. De préférence, l'opérateur introduit alors une plaque de maintien 10 entre les cahiers et ladite partie écartable 6b.

Cette plaque de maintien 10 peut également être mise en place lorsqu'on amène la partie avant 8 du chariot presseur 7 contre l'avant de la cartouche en formation. Ainsi, la plaque est insérée entre la partie écartable 6b du séparateur et la partie avant 8 du chariot presseur 7. Dans ce cas, la plaque est mise en place sans avoir besoin de manipuler les cahiers de la cartouche en formation.

L'empilage continue à s'effectuer en continu sans séparation et peut atteindre une longueur importante sur la table d'empilage et ceci, sans préjudice pour la longueur des cartouches choisie en final, ni interruption du fonctionnement de l'installation.

Ainsi, si un chariot presseur 7 est réglé pour prendre des cartouches d'une longueur prédéterminée, l'opérateur peut laisser s'empiler l'équivalent d'au moins deux cartouches sans avoir besoin d'intervenir, restant disponible pour d'autres taches pendant ce temps. Ensuite, il peut transporter les cartouches successivement vers le poste de cerclage 4.

Une fois, la cartouche pressée par resserrement de la partie avant 8 et de la partie arrière 9 du chariot presseur 7, des guidages prévus sur le chariot presseur 7 se soulèvent et permettent l'entraînement du chariot presseur 7 par l'opérateur vers le poste de cerclage.

La compression de la cartouche permet de comprimer, selon les productions, une grande partie des cahiers empilés sur la table d'empilage permettant ainsi de réduire d'autant la cadence des transferts de cartouche.

De préférence, lorsque le cerclage est déclenché, le tunnel de cerclage est automatiquement fermé et l'ouverture dudit tunnel indique alors la fin de l'étape de cerclage et la libération du chariot presseur 7. La cartouche cerclée peut être évacuée vers un poste de palettisation soit manuellement soit par avancée sur une table d'évacuation.

## Revendications

1. Procédé de séparation et de transport de cartouches de cahiers (C) empilés en vue de leur emballage en particulier par cerclage, lesdits cahiers (C) étant empilés horizontalement de haut en bas,
procédé dans lequel on amène un chariot presseur (7) de telle sorte que sa partie avant (8) repose contre l'avant de la cartouche en formation dont l'avant repose contre une partie écartable (6b) d'un séparateur, comportant deux parties écartables (6a, 6b), et sa partie arrière (9) étant sous la cartouche de cahiers (C) empilés en formation, l'entraînement en déplacement du chariot presseur étant effectué par un opérateur soit manuellement soit en commandant son actionnement,
on retire sous la cartouche en formation ladite partie écartable (6b) du séparateur,
on amorce, par le dessous de la cartouche en formation un écartement entre deux dos de cahiers adjacents au sein de ladite cartouche en formation et on introduit dans ledit écartement les deux parties écartables (6a, 6b) du séparateur, lorsque ledit séparateur est en coïncidence avec la partie arrière du chariot presseur (7),
on écarte de l'extrémité de la cartouche en formation l'extrémité arrière de la cartouche de cahiers (C) empilés ainsi formée en écartant les deux parties écartables (6a, 6b) du séparateur,
on introduit dans l'écartement un élément (9a) de la partie arrière (9) du chariot presseur (7),
on retire sous la cartouche la partie écartable (6a) du séparateur du côté de la cartouche formée,
on emmène ladite cartouche formée avec le chariot presseur (7) l'entraînement en déplacement du chariot presseur étant effectué par un opérateur soit manuellement soit en commandant son actionnement, et
on laisse en butée l'autre partie écartable (6b) du séparateur contre l'avant de la cartouche en formation.

2. Procédé selon la revendication 1,
**caractérisé en ce qu'**on crée un espace entre ledit élément (9a) de la partie arrière (9) du chariot presseur (7) et la partie écartable (6a) du séparateur du côté de la cartouche formée dans lequel on introduit une plaque de maintien de l'extrémité arrière de la cartouche formée.

3. Procédé selon la revendication 2,
**caractérisé en ce qu'**on introduit une plaque de maintien (10) de l'extrémité avant d'une cartouche en formation entre la partie écartable (6b) du séparateur côté cartouche en formation et la partie avant (8) du chariot presseur (7).

4. Dispositif pour la mise en oeuvre du procédé selon les revendications 1 à 3, du type comprenant :
- un convoyeur (1) d'amenée des cahiers imprimés,
- une tête d'empilage (2) horizontale des cahiers,
- une table d'empilage (3) sur laquelle les cahiers (C) reposent sur le dos,
- un dispositif de séparation d'une cartouche de cahiers empilés du type comprenant un séparateur, monté sur un chariot (5) mobile sous la table d'empilage (3) et comportant un organe d'amorçage d'écartement entre deux dos de cahiers (C) et deux parties (6a, 6b) écartables l'une de l'autre pouvant être introduites entre deux cahiers (C),
- un chariot presseur (7) mobile sous la table d'empilage (3) comportant une partie avant (8) et une partie arrière (9),
- un tunnel de cerclage,
**caractérisé en ce que** le chariot presseur (7) est actionnable en déplacement par l'opérateur et **en ce que** le séparateur comporte des moyens pour entraîner les deux parties (6a, 6b) écartables du séparateur en saillie au-dessus de, et en retrait au-dessous de la table d'empilage (3), indépendamment l'une de l'autre, lesdites parties écartables (6a, 6b) du séparateur étant introduites ensemble au sein de la cartouche en formation, l'amorce d'écartement entre deux cahiers étant déclenchée, lorsque le chariot mobile (5) du séparateur se trouve en coïncidence sous la table d'empilage (3) avec la partie arrière (9) du chariot presseur (7), la partie écartable (6a) du séparateur du côté de la cartouche formée étant retirée sous la table d'empilage (3) lorsqu'un élément (9a) de la partie arrière (9) du chariot presseur s'est introduit dans l'espace formé par l'écartement des parties (6a, 6b) du séparateur et l'autre partie écartable (6b) du séparateur étant retirée sous la table d'empilage (3) lorsque le chariot mobile (5) du séparateur se trouve en coïncidence avec la partie avant (8) du chariot presseur (7).

5. Dispositif selon la revendication 4,
**caractérisée en ce que** le chariot mobile (5) du séparateur comporte des moyens de liaison mécanique avec la table d'empilage (3).

6. Dispositif selon l'une des revenditions 4 et 5,
**caractérisé en ce qu'**il comporte des moyens de détection de la mise en coïncidence du chariot mobile (5) du séparateur et de la partie arrière du chariot presseur (7).

7. Dispositif selon l'une des revendications 4 à 6,
**caractérisé en ce que** la partie arrière (9) du chariot presseur (7) comporte un élément (9a) rétractable sous la table d'empilage.

8. Dispositif selon l'une des revendications 4 à 7,
**caractérisée en ce que** le chariot presseur (7) est manuellement actionnable en déplacement par l'opérateur.

9. Dispositif selon l'une des revendications 4 à 7,
**caractérisée en ce que** le chariot presseur (7) est motorisé, son actionnement étant commandé par l'opérateur.

10. Dispositif selon l'une des revendications 4 à 9,
**caractérisée en ce que** le chariot presseur (7) comporte des guidages pour soulever et désolidariser une cartouche formée de la table d'empilage ainsi qu'un système de compression intégré.

11. Dispositif selon l'une des revendications 4 à 10,
**caractérisé en ce que** la partie avant (8) du chariot presseur (7) et la partie arrière (9) du chariot presseur (7) sont reliés mécaniquement de manière à permettre un réglage de l'intervalle entre lesdites parties avant (8) et arrière (9) déterminant ainsi la longueur de cartouche.

## Patentansprüche

1. Verfahren zum Trennen und Transportieren von Einheiten aus bedruckten Bögen (C), die im Hinblick auf ihre, insbesondere durch Umreifung erfolgende Verpackung gestapelt sind, wobei die besagten Bögen (C) horizontal von oben nach unten gestapelt werden,
wobei in diesem Verfahren ein Anpreßwagen (7) so zugeführt wird, daß sein vorderer Teil (8) an der Vorderseite der in Entstehung begriffenen Einheit anliegt, deren Vorderseite an einem entfernbaren Teil (6b) einer Trennvorrichtung anliegt, die zwei entfernbare Teile (6a, 6b) umfaßt, und sein hinterer Teil (9) sich unter der in Entstehung begriffenen Einheit aus gestapelten Bögen (C) befindet, wobei der Antrieb zur Bewegung des Anpreßwagens durch einen Bediener entweder manuell oder durch Ansteuerung seiner Betätigung erfolgt,
wobei der besagte entfernbare Teil (6b) der Trennvorrichtung unter der in Entstehung begriffenen Einheit zurückgezogen wird,
wobei unterhalb der in Entstehung begriffenen Einheit eine Beabstandung zwischen zwei Rücken von zwei benachbarten Bögen innerhalb der besagten in Entstehung begriffenen Einheit ausgelöst wird und in die besagte Beabstandung die zwei entfernbaren Teile (6a, 6b) der Trennvorrichtung eingesetzt werden, wenn sich die besagte Trennvorrichtung in Übereinstimmung mit dem hinteren Teil des Anpreßwagens (7) befindet,
wobei das hintere Ende der so gebildeten Einheit aus gestapelten Bögen (C) vom Ende der in Entstehung begriffenen Einheit entfernt wird, indem die beiden entfernbaren Teile (6a, 6b) der Trennvorrichtung entfernt werden,
wobei in die Beabstandung ein Element (9a) des hinteren Teils (9) des Anpreßwagens (7) eingesetzt wird,
wobei unter der Einheit der entfernbare Teil (6a) der Trennvorrichtung auf der Seite der gebildeten Einheit zurückgezogen wird,
wobei die besagte gebildete Einheit mit dem Anpreßwagen (7) abgeführt wird, wobei der Antrieb zur Bewegung des Anpreßwagens durch einen Bediener entweder manuell oder durch Ansteuerung seiner Betätigung erfolgt, und
wobei der andere entfernbare Teil (6b) der Trennvorrichtung in Anschlag an der Vorderseite der in Entstehung begriffenen Einheit belassen wird.

2. Verfahren nach Anspruch 1,
**dadurch gekennzeichnet, daß** ein Zwischenraum zwischen dem besagten Element (9a) des hinteren Teils (9) des Anpreßwagens (7) und dem entfernbaren Teil (6a) der Trennvorrichtung auf der Seite der gebildeten Einheit geschaffen wird, in den eine Halteplatte zum Halten des hinteren Endes der gebildeten Einheit eingesetzt wird.

3. Verfahren nach Anspruch 2,
**dadurch gekennzeichnet, daß** eine Halteplatte (10) zum Halten des vorderen Endes einer in Entstehung begriffenen Einheit zwischen dem entfernbaren Teil (6b) der Trennvorrichtung auf der Seite der in Entstehung begriffenen Einheit und dem vorderen Teil (8) des Anpreßwagens (7) eingesetzt wird.

4. Vorrichtung zur Ausführung des Verfahrens nach einem der Ansprüche 1 bis 3, umfassend:
- eine Fördereinrichtung (1) für die Zuführung der bedruckten Bögen,
- einen horizontalen Stapelkopf (2) zur Stapelung der Bögen,
- einen Stapeltisch (3), auf dem die Bögen (C) auf dem Rücken aufliegen,
- eine Trenneinrichtung zur Trennung einer Einheit aus gestapelten Bögen mit einer Trennvorrichtung, die auf einem beweglichen Wagen (5) unter dem Stapeltisch (3) angebracht ist und die ein Auslöseorgan für die Beabstandung zwischen zwei Rücken von Bögen (C) und zwei voneinander entfernbare Teilen (6a, 6b) umfaßt, die zwischen zwei Bögen (C) eingesetzt werden können,
- einen beweglichen Anpreßwagen (7) unter dem Stapeltisch (3) mit einem vorderen Teil (8) und einem hinteren Teil (9),
- einen Umreifungstunnel,
**dadurch gekennzeichnet, daß** der Anpreßwagen (7) in seiner Bewegung durch den Bediener zu betätigen ist und daß die Trennvorrichtung Mittel umfaßt, um die zwei entfernbaren Teile (6a, 6b) der Trennvorrichtung vorstehend oberhalb und zurückversetzt unterhalb des Stapeltisches (3) unabhängig voneinander anzutreiben, wobei die besagten entfernbaren Teile (6a, 6b) der Trennvorrichtung zusammen in das Innere der in Entstehung begriffenen Einheit eingesetzt werden, wobei die Auslösung der Beabstandung zwischen zwei Bögen bewirkt wird, wenn sich der bewegliche Wagen (5) der Trennvorrichtung unter dem Stapeltisch (3) in Übereinstimmung mit dem hinteren Teil (9) des Anpreßwagens (7) befindet, wobei der entfernbare Teil (6a) der Trennvorrichtung auf der Seite der gebildeten Einheit unter dem Stapeltisch (3) zurückgezogen wird, wenn ein Element (9a) des hinteren Teils (9) des Anpreßwagens in den durch die Beabstandung der Teile (6a, 6b) der Trennvorrichtung gebildeten Zwischenraum eingefahren ist, und wobei der andere entfernbare Teil (6b) der Trennvorrichtung unter dem Stapeltisch (3) zurückgezogen wird, wenn sich der bewegliche Wagen (5) der Trennvorrichtung in Übereinstimmung mit dem vorderen Teil (8) des Anpreßwagens (7) befindet.

5. Vorrichtung nach Anspruch 4,
**dadurch gekennzeichnet, daß** der bewegliche Wagen (5) der Trennvorrichtung Mittel zur mechanischen Verbindung mit dem Stapeltisch (3) umfaßt.

6. Vorrichtung nach einem der Ansprüche 4 und 5,
**dadurch gekennzeichnet, daß** sie Mittel zur Erfassung der Übereinstimmung des beweglichen Wagens (5) der Trennvorrichtung und des hinteren Teils des Anpreßwagens (7) umfaßt.

7. Vorrichtung nach einem der Ansprüche 4 bis 6,
**dadurch gekennzeichnet, daß** der hintere Teil (9) des Anpreßwagens (7) ein unter den Stapeltisch einziehbares Element (9a) umfaßt.

8. Vorrichtung nach einem der Ansprüche 4 bis 7,
**dadurch gekennzeichnet, daß** der Anpreßwagen (7) in seiner Bewegung manuell durch den Bediener zu betätigen ist.

9. Vorrichtung nach einem der Ansprüche 4 bis 7,
**dadurch gekennzeichnet, daß** der Anpreßwagen (7) motorgetrieben ist, wobei seine Betätigung durch den Bediener gesteuert wird.

10. Vorrichtung nach einem der Ansprüche 4 bis 9,
**dadurch gekennzeichnet, daß** der Anpreßwagen (7) Führungen, um eine gebildete Einheit vom Stapeltisch anzuheben und abzulösen, sowie ein integriertes Zusammendrücksystem umfaßt.

11. Vorrichtung nach einem der Ansprüche 4 bis 10,
**dadurch gekennzeichnet, daß** der vordere Teil (8) des Anpreßwagens (7) und der hintere Teil (9) des Anpreßwagens (7) mechanisch verbunden sind, dergestalt daß eine Einstellung des Abstands zwischen dem besagten vorderen (8) und hinteren Teil (9) ermöglicht wird, wodurch die Länge der Einheit bestimmt wird.

## Claims

1. A method for separation and transport of bundles of books (B) stacked with a view to their packing, in particular by strapping, the said books (B) being stacked horizontally from above to below,
in which method a presser carriage (7) is moved such that its front part (8) rests against the front of the bundle being formed, the front of which rests against a spreadable part (6b) of a separator, comprising two spreadable parts (6a, 6b), and its rear part (9) being below the bundle of stacked books (B) being formed, the drive and movement of the presser carriage being effected by an operator, either manually or by controlling its operation,
the said spreadable part (6b) of the separator is retracted below the bundle being formed,
spreading apart of the backs of two adjacent books within the bundle being formed is initiated from below the said bundle being formed and the two spreadable parts (6a, 6b) of the separator are introduced into the said space when the said separator is coincident with the rear part of the presser carriage (7),
the rear extremity of the bundle of stacked books (B) thus formed is spread from the extremity of the bundle being formed, by spreading apart the two spreadable parts (6a, 6b) of the separator,
an element (9a) of the rear part (9) of the presser carriage (7) is introduced into the space,
the spreadable part (6a) of the separator is retracted below the bundle from the side of the formed bundle,
the said formed bundle is removed by the presser carriage (7), the drive and movement of the presser carriage being effected by an operator, either manually or by controlling its operation, and
the other spreadable part (6b) of the separator is left in abutment with the front of the bundle being formed.

2. A method according to Claim 1,
**characterised in that** a space is created between the said element (9a) of the rear part (9) of the presser carriage (7) and the spreadable part (6a) of the separator on the side of the formed bundle, into which space a retaining plate for the rear extremity of the formed bundle is introduced.

3. A method according to Claim 2,
**characterised in that** a retaining plate (10) for the front extremity of a bundle being formed is introduced between the spreadable part (6b) of the separator on the side of the bundle being formed and the front part (8) of the presser carriage (7).

4. A device for implementing the method according to Claims 1 to 3, of the type comprising:
- a feed conveyor (1) for printed books,
- a horizontal stacking head (2) for books,
- a stacking table (3) on which the books (B) rest on their backs,
- a device for separating a bundle of stacked books, of the type comprising a separator, mounted on a mobile carriage (5) below the stacking table (3) and comprising an element for initiating spreading apart of the backs of two books (B) and two parts (6a, 6b) that can be spread apart from each other and are capable of being introduced between two books (B),
- a mobile presser carriage (7) below the stacking table (3), comprising a front part (8) and a rear part (9),
- a strapping tunnel,
**characterised in that** the presser carriage (7) can be operated by the operator to effect movement and **in that** the separator has means for moving the two spreadable parts (6a, 6b) of the separator so that they project above and are retracted below the stacking table (3), independently of one another, the said spreadable parts (6a, 6b) of the separator being introduced together within the bundle being formed, the start of spreading apart of two books being initiated when the mobile carriage (5) of the separator is coincident below the stacking table (3) with the rear part (9) of the presser carriage (7), the spreadable part (6a) of the separator on the side of the formed bundle being retracted below the stacking table (3) when an element (9a) of the rear part (9) of the presser carriage is introduced into the space formed by spreading apart the parts (6a, 6b) of the separator and the other spreadable part (6b) of the separator being retracted below the stacking table (3) when the mobile carriage (5) of the separator is coincident with the front part (8) of the presser carriage (7).

5. A device according to Claim 4,
**characterised in that** the mobile carriage (5) of the separator has means for mechanical linking to the stacking table (3).

6. A device according to one of Claims 4 and 5,
**characterised in that** it comprises means for detecting when the mobile carriage (5) of the separator and the rear part of the presser carriage (7) are brought into coincidence.

7. A device according to one of Claims 4 to 6,
**characterised in that** the rear part (9) of the presser carriage (7) has an element (9a) that can be retracted below the stacking table.

8. A device according to one of Claims 4 to 7,
**characterised in that** the presser carriage (7) can be manually operated by the operator to effect movement.

9. A device according to one of Claims 4 to 7,
**characterised in that** the presser carriage (7) is motorised, its operation being controlled by the operator.

10. A device according to one of Claims 4 to 9,
**characterised in that** the presser carriage (7) has guides for lifting and separating a formed bundle from the stacking table as well as an integral compression system.

11. A device according to one of Claims 4 to 10,
**characterised in that** the front part (8) of the presser carriage (7) and the rear part (9) of the presser carriage (7) are mechanically linked so as to allow control of the distance between the said front (8) and rear (9) parts, thus determining the length of the bundle.
